# EUROPÄISCHE PATENTSCHRIFT

(11) **EP 1 259 134 B1**
(45) Veröffentlichungstag und Bekanntmachung des Hinweises auf die Patenterteilung: **23.11.2005**
(21) Anmeldenummer: 01913711.6
(22) Anmeldetag: 26.02.2001
(51) Int. Cl.: A43C 11/16

(54) **DREHVERSCHLUSS, INSBESONDERE FÜR SCHUHE**
TURN-LOCK FASTENER, ESPECIALLY FOR SHOES
FERMETURE DEMI-TOUR, NOTAMMENT POUR CHAUSSURES

(30) Priorität: 02.03.2000 DE 20003854 U
(43) Veröffentlichungstag der Anmeldung: 27.11.2002
(73) Patentinhaber: PUMA Aktiengesellschaft Rudolf Dassler Sport, 91074 Herzogenaurach (DE)
(72) Erfinder: JUNGKIND, Roland, 82467 Garmisch-Partenkirchen (DE); HOFMANN, Theodor, 96132 Schlüsselfeld (DE)
(74) Vertreter: Gosdin, Michael
(86) Internationale Anmeldenummer: PCT/DE2001/000715
(87) Internationale Veröffentlichungsnummer: WO 2001/064069

(56) Entgegenhaltungen:
- EP-A- 0 351 653
- WO-A-98/33408
- DE-C- 4 240 916
- US-A- 4 761 859
- US-A- 5 177 882

## Beschreibung

Die vorliegende Erfindung bezieht sich auf einen Drehverschluß, insbesondere für Schuhe, gemäß dem Oberbegriff des Anspruchs 1.

Ein derartiger Drehverschluß ist aus der EP 0 351 653 A2 bekannt. Eine ähnliche Lösung zeigt die DE 93 12 197 U1.

Bei der Lösung gemäß der letztgenannten Schrift handelt es sich um einen Drehverschluß mit einem Exzentergetriebe. An dem das Exzentergetriebe aufnehmenden Gehäuseteil ist am Umfang ein als Hebel ausgebildetes, durch eine Feder in Rastrichtung vorgespanntes Rastelement schwenkbar gelagert. Dieses Rastelement greift mit einem Rastglied unter Vorspannung in jeweils eine von einer Vielzahl von Aussparungen am Außenrand einer in Betriebsstellung nicht drehbaren Zahnscheibe ein und arretiert diese in ihrer Betriebs- bzw. Getriebestellung. Über ein von außen betätigbares Zugband kann der andere Hebelarm entgegen der Federwirkung geschwenkt und das Rastelement aus der jeweiligen Aussparung herausgezogen werden. Dadurch ist die Zahnscheibe frei drehbar und somit der Drehverschluß sehr schnell zu öffnen, ohne daß am Griff des Drehverschlusses gedreht werden muß. Hierbei ist der Drehverschluß in ein Gehäuseteil eingesetzt und mit diesem praktisch unlösbar verrastet.

Ein Exzentergetriebe, auf dessen Wirkungsweise hier ausdrücklich Bezug genommen wird, ist in der deutschen Patentschrift DE 42 40 916 C1 beschrieben.

Es ist auch bekannt, einen Drehverschluß mit einem Getriebe nach Art eines Planetengetriebes auszugestalten. Auch hier kann die Konstruktion so ausgeführt sein, daß eine feststehende Scheibe in Betriebsstellung arretiert und zwecks Schnellentrastung des Verschlusses über ein Schnellentrastmittel frei drehbar gemacht ist.

Mit der vorliegenden Erfindung soll die Aufgabe gelöst werden, einen Drehverschluß der eingangs erwähnten Art so zu gestalten, daß er leicht in eine Grundplatte eingesetzt und auch wieder leicht aus dieser entfernt werden kann. Vor allem aber soll damit die Möglichkeit geschaffen werden, eine Schnellentrastung des Drehverschlusses in einfacher Weise durchführen zu können.

Gelöst wird diese Aufgabe durch die Merkmale des Anspruchs 1.

Erfindungsgemäß wird beim Einklappen des Drehverschlusses ein Schnellentrastmittel, beispielsweise ein Schieber, in einer Stellung blockiert, in der es ein Glied des Antriebes zwischen Drehgriff und Wickelvorrichtung in einer in Betriebsstellung lagefixierten Stellung hält. In weggeklappter Stellung ist das Schnellentrastmittel hingegen so bewegbar, daß die Arretierung des lagefixierten Gliedes aufgehoben und die Wickelvorrichtung von dessen Antrieb entkoppelt ist. Hierdurch entfallen die beim eingangs erwähnten Drehverschluß mit Schnellentspannung des Spannelements erforderliche Feder für das Schnellentrastglied und das dazu erforderliche Zugband. Außerdem bleibt der Drehverschluß auch bei unbeabsichtigtem Ausheben aus seiner Grundplatte noch mit dieser derart verbunden, daß ein leichtes und sicheres Wiedereinsetzen duch eine einfache Schwenkbewegung möglich ist.

Weitere vorteilhafte Einzelheiten der Erfindung sind in den Unteransprüchen angegeben und werden nachfolgend anhand der in der Zeichnung veranschaulichten Ausführungsbeispiele näher beschrieben.

Es zeigen:
- Fig. 1: die Grundplatte eines Drehverschlusses gemäß der Erfindung von der Seite nach dem Schnitt I-I der Fig. 2 gesehen,
- Fig. 2: die Draufsicht auf die Grundplatte gemäß Fig. 1,
- Fig. 3: eine Seitenansicht der Grundplatte mit eingesetztem Gehäuseteil des Drehverschlusses mit einer Grifflasche,
- Fig. 4: eine Draufsicht auf die Grundplatte mit dem eingesetzten Gehäuseteil der Fig. 3,
- Fig. 5: eine Draufsicht auf das Gehäuseteil des Drehverschlusses,
- Fig. 6: eine Ansicht der Unterseite des Gehäuseteils der Fig. 5,
- Fig. 7: eine Seitenansicht des Gehäuseteils gemäß dem Schnitt II-II der Fig. 5,
- Fig. 8: eine Seitenansicht im Schnitt gemäß Fig. 7, jedoch mit eingesetztem Drehgetriebe mit Drehgriff,
- Fig. 9: eine Draufsicht auf das Gehäuseteil mit einem als Schieber ausgebildeten Schnellentrastmittel und einer arretierbaren Scheibe eines als Exzentergetriebe ausgebildeten Drehgetriebes,
- Fig. 10: eine Draufsicht auf den Schieber,
- Fig. 11: eine Seitenansicht des Schiebers gemäß dem Schnitt III-III der Fig. 10,
- Fig. 12: die Unteransicht eines Exzentertriebzapfens,
- Fig. 13: eine Seitenansicht des Exzentertriebzapfens der Fig. 12,
- Fig. 14: die Draufsicht auf den Exzentertriebzapfen der Fig.12
und
- Fig. 15: die Draufsicht auf die arretierbare Scheibe mit auf dieser aufliegenden Exzentertriebscheibe eines Exzentergetriebes.

In den Fig. 1 bis 3 ist eine Grundplatte 1 eines Drehverschlusses 2, insbesondere zum Schließen und Öffnen von Schuhen, dargestellt. Die Grundplatte 1 besitzt eine Aussparung 1.1 für ein Gehäuseteil 3 des Drehverschlusses 2. Das Gehäuseteil 3 ist beispielhaft in den Fig. 7 und 8 jeweils im Schnitt dargestellt.

Das Gehäuseteil 3 ist zusammen mit den übrigen Teilen des Drehverschlusses 2 durch Einklappen in die Grundplatte 1 einsetzbar. Hierzu besitzt die Grundplatte 1 am in der Zeichnung rechten Endbereich 1.2 seitlich je eine Lagerbohrung 1.3 und 1.4.

Das laschenartig ausgebildete, in der Zeichnung rechte Ende 3.1 des Gehäuseteils 3 besitzt mit diesen korrespondierende Lagerbohrungen 3.2 und 3.3. Hierdurch wird durch Einsetzen von Achsen 4.1 und 4.2, Schrauben oder dgl. ein Scharnier gebildet, über das der Drehverschluß 2 bzw. dessen Gehäuseteil 3 mit der Grundplatte 1 gelenkig verbunden ist. Der Drehverschluß 2 kann somit nach Art einer Klappe an oder in die Grundplatte 1 eingeklappt, von dieser weggeklappt bzw. aus dieser herausgeklappt werden. Die Aussparung 1.1 der Grundplatte 1 und die Kontur des Gehäuseteils 3 sind aneinander angepaßt.

An dem dem rechten Endbereich 1.2 der Grundplatte 1 gegenüberliegenden Ende 1.5 der Grundplatte 1 ist eine Rastlasche 1.6 mit einer Rastnase 1.7 vorgesehen, die mit einem geeigneten Rastmittel des Gehäuseteils 3, beispielsweise der in der Zeichnung am linken Ende 3.4 vorhandenen Oberkante 3.5 (Fig. 4), zusammenwirkt. Hierdurch wird das Gehäuseteil 3 und damit der Drehverschluß 2 im eingeschwenkten bzw. eingeklappten Zustand mit der Grundplatte 1 lösbar verrastet.

Durch Ziehen an einer am Gehäuseteil 3 angebrachten Grifflasche 5 kann die Verrastungskraft überwunden und das Gehäuseteil 3 zusammen mit den anderen Teilen des Drehverschlusses 2 ausgeschwenkt bzw. herausgeklappt werden. Die Grifflasche 5 kann am Gehäuseteil 3 über ein Gelenk angebracht sein. Beispielsweise kann dieses die dargestellte, in die Grifflasche 5 eingeformte Kralle 5.1 sein, die mit ihren Haken 5.2 in das Gehäuseteil 3 eingehängt ist.

Im rechten Endbereich 1.2 und im Boden 1.8 ist eine Öffnung 1.9 für den Durchtritt des Spannelements 6 des Drehverschlusses 2 angebracht.

Der Aufbau des erfindungsgemäßen Drehverschlusses 2 sowie die Anordnung und die Wirkung des Schnellentrastmittels sind in den Fig. 5 bis 9 näher dargestellt. Die dabei verwendeten Einzelteile sind anhand der Detailzeichnungen gemäß den Fig. 10 bis 15 zum besseren Verständnis ergänzend dargestellt.

Das Gehäuseteil 3 besitzt eine runde bzw. elliptische Ausnehmung 3.6 mit einer zentralen Bohrung 3.7 in dessen Boden 3.8. Am linken Ende 2.4 ist in der Wand 3.9 ein von außen nach innen durchgehender waagrechter Längsschlitz 3.10 vorgesehen. Durch diesen Längsschlitz 3.10 ist von außen ein zum Verrasten und Entrasten dienendes Schnellentrastmittel, das im vorliegenden Fall als flacher Schieber 7 ausgebildet ist, nach innen verschiebbar. Zur Führung und Halterung des Schiebers 7 besitzt der Boden 3.8 eine Vertiefung 3.11, dessen Tiefe der Dicke des Schiebers 7 entspricht und dessen Breite und Länge etwas größer als die entsprechenden Abmessungen des Schiebers 7 sind. Im Schieber 7 ist eine Längsausnehmung, hier in Form eines Langlochs 7.1, vorgesehen. In dieses Langloch 7.1 greift eine Erhöhung am Boden 3.8 des Gehäuseteils 3 ein. Im vorliegenden Fall ist dies ein die Bohrung 3.7 koaxial umgebender Ansatz 3.12. Dessen Durchmesser oder dessen Breite ist etwas kleiner als die Breite des Langloches 7.1. Hierdurch ist die Schieberichtung des Schiebers 7 vorgegeben und die Verschiebbarkeit des Schiebers 7 in Längsrichtung durch die Länge des Langlochs 7.1 nach seinem Einsetzen begrenzt. Am rechten Ende 3.1 ist das Gehäuseteil 3 durch eine Aussparung 3.13 für den Durchtritt des Spannelements 6 nach außen geöffnet.

Bevorzugt besitzt der Schieber 7, wie die Fig. 10 und 11 zeigen, an seinem nach außen ragenden Ende einen hochgebogenen Rand 7.2. Weiterhin ist am Schieber 7 ein nach oben herausgedrückter Arretierzahn 7.3 angebracht, der in den Raum der Ausnehmung 3.6 hineinragt und dort mit einem Zahn 8.1 oder mit einer Nut einer arretierbaren Scheibe 8 eines Getriebes, insbesondere eines Untersetzungsgetriebes, zum Spannen und Lösen des Spannelements 6, zusammenwirkt. Die arretierbare Scheibe 8 liegt auf dem Boden 3.8 und gegebenenfalls auch auf dem Schieber 7 auf. Sie entspricht beispielsweise der Kupplungsscheibe des aus der DE 42 40 916 C1 eingangs als bekannt angegebenen Exzentertriebes. Als solche besitzt sie gemäß Abbildung 15 eine Anzahl von zur Zentralachse 2.1 des Drehverschlusses 2 konzentrisch und winkelsymmetrisch zueinander angebrachte Kupplungsbolzen 8.2. Beim Ausführungsbeispiel sind sechs Kupplungsbolzen 8.2 vorgesehen, die um je 60° zueinander winkelversetzt angeordnet sind.

Auf der Scheibe 8 liegt eine Exzentergetriebescheibe 9 mit einem zentralen Kreisausschnitt 9.1, sowie mit konzentrisch dazu angebrachten und mit den Kupplungsbolzen 8.1 der Scheibe 8 korrespondierenden, gleich großen und in gleicher Anzahl vorhandenen Kreisausschnitten 9.2. Die Außenkontur der Exzentergetriebescheibe 9 besitzt ein Zahnprofil. Auf der Exzentergetriebescheibe 9 liegt eine als Seilscheibe 10 ausgebildete Wickelvorrichtung für das Spannelement 6. Der Innenrand 10.1 der Seilscheibe 10 besitzt eine mit der Zahnung der Exzentergetriebescheibe 9 zusammenwirkende Zahnkontur. Über der Seilscheibe 10 liegt eine Deckscheibe 11. Alle Scheiben sind durch einen Exzentertriebzapfen 12 zentriert. Die Exzentergetriebescheibe 9 ist durch die Exzenterantriebsscheibe 12.1 des Exzentertriebszapfens 12 exzentrisch verschiebbar gelagert. Am oberen Ende 12.2 des Exzentertriebzapfens 12 ist ein Drehgriff 13 befestigt.

Die Wirkungsweise der Erfindung ist folgende:

Der Drehverschluß 2 steht in der in den Fig. 8 und 9 gezeigten Betriebsstellung. Der Drehverschluß 2 befindet sich also in der eingeklappten Stellung. Die Rastlasche 1.6 der Grundplatte 1 hat den Schieber 7 in die Verraststellung geschoben, das heißt, der Schieber 7 ist in der Zeichnung nach rechts verschoben. Dabei ragt sein Arretierzahn 7.3 in den Nutbereich zwischen benachbarten Zähnen 8.1 der arretierbaren Scheibe 8, so daß diese nicht oder, wie hier beim Ausführungsbeispiel, lediglich um einen kleinen Winkelbereich von etwa 70° bis 80° gedreht werden kann. In dieser Stellung ist das Gehäuseteil 3 bzw. der Drehverschluß 2 an der Grundplatte 1 verrastet und der Drehgriff 13 ist in Spannrichtung oder Entspannrichtung drehbar. Der Schuh oder ein sonstiges Bekleidungsstück kann also über den Drehgriff 13 geschlossen oder geöffnet werden. Da dies über ein Untersetzungsgetriebe erfolgt, beansprucht das Öffnen eine gewisse Zeitspanne.

Soll der Schuh, ein Bekleidungsstück oder ein Accessoire hierzu schnell geöffnet werden, wird durch Zug an der Grifflasche 5 der Drehverschluß 2 aus der Aussparung 1.1 der Grundplatte 1 herausgeklappt. Dadurch gibt die Rastlasche 1.6 den Schieber 7 frei. Hierdurch kann der Arretierzahn 7.3 aus dem Bereich der Zähne 8.1 der arretierbaren Scheibe 8 herausgeschoben werden. Dies geschieht beispielsweise bei am Spannelement 6 auftretendem Zug, weil hierdurch die Seilscheibe 10 und mit ihr die Exzentergetriebescheibe 8 in Entspannrichtung gedreht werden. Dabei trifft ein Zahn 8.1 auf die Zahnflanke des verriegelnden Arretierzahns 7.3. Dadurch wird der Arretierzahn 7.3 aus dem Bewegungsweg der Zähne 8.1 herausgedrückt. Hierdurch wird der Schieber 7 nach außen in Entraststellung verschoben. Er kann daher die Drehbewegung der Exzentergetriebescheibe 8 nicht mehr verhindern.

Beim Einklappen des Drehverschlusses 2 in die Aussparung 1.1 der Grundplatte 1 wird der Schieber 7 durch die Rastlasche 1.6 über ihre am Rand 7.2 des Schiebers 7 angreifende Auflauffläche 1.6.1 nach innen verschoben. Trifft er dabei nicht in eine Nut bzw. in einen Nutbereich zwischen zwei Zähnen 8.1, sondern auf einen Zahn 8.1, so wird dieser beim Auftreffen des Arretierzahns 7.3 auf die Flanke des in diesem Moment gegenüberstehenden Zahnes 8.1 diesen in Drehbewegung der Scheibe 8 weiterbewegen, so daß der Schieber 7 in seine Verriegelungsstellung kommt. Damit kann die Exzentergetriebescheibe 8 nicht mehr verdreht werden und das Getriebe des Drehverschlusses 2 ist in Betriebsstellung.

Die Erfindung ist auch bei Drehantrieben mit anderen Getrieben anwendbar. Beispielsweise ist die Verwendung bei an sich bekannten Planetengetrieben möglich, bei denen ebenfalls Scheiben oder Getriebeteile vorhanden sind, die in einer Drehstellung verriegelt werden, um den Drehverschluß in die Betriebsbereitschaft zu versetzen bzw. in dieser zu halten.

Anstelle des am Schieber 7 bzw. an einem anderen Schnellentrastmittel vorhandenen Arretierzahns 7.3 kann auch eine Arretiernut vorgesehen sein, wobei dann an der arretierbaren Scheibe 8 ein entsprechender Zahn 8.1 vorgesehen werden muß.

Anstelle des dargestellten einzigen Spannelements 6 können auch zwei oder mehr Spannelemente eingesetzt werden.

Abgesehen von der beschriebenen Arretierung kann der Drehverschluß 2 auch durch Selbsthemmung - wie an sich bekannt - in der Spannstellung gehalten werden.

Auch wenn die vorliegende Erfindung bevorzugt für Schuhe, insbesondere Sport- und Freizeitschuhe, vorgesehen ist, kann diese Erfindung mit gleichen oder ähnlichen Vorteilen auch bei anderen Gebrauchsgegenständen verwendet werden. Als weitere Anwendungsgebiete kommen insbesondere Oberbekleidungsstücke, wie Hosen, Röcke, Jacken oder auch Handschuhe, insbesondere Sporthandschuhe, in Betracht.

Auch bei Accessoires für Oberbekleidungsstücke, wie beispielsweise Gürtel oder bei Kopfbedeckungen, wie beispielsweise Mützen oder bei Schutzhelmen aller Art, kann die vorliegende Erfindung mit Vorteil eingesetzt werden.

## Patentansprüche

1. Drehverschluß (2) zum lösbaren Einstellen und Verändern der wirksamen Länge wenigstens eines Spannelements (6), insbesondere für Schuhe, mit einer über einen um eine Zentralachse (2.1) betätigbaren Drehgriff (13) zumindest in Schließrichtung betätigbaren Wickelvorrichtung, auf die zum Schließen das oder die Spannelement(e) (6) aufspulbar und zum Öffnen das oder die Spannelement(e) (6) abspulbar ist bzw. sind, sowie mit einer Grundplatte (1), wobei der Drehverschluß (2) durch Selbsthemmung oder Arretierung in der Spannstellung gehalten ist, wobei der Drehverschluß (2) und die Grundplatte (1) über ein Scharnier (1.3, 1.4; 3.2, 3.3; 4.1, 4.2) gelenkig miteinander verbunden sind, wobei der Drehverschluß (2) nach Art einer Klappe schwenkbar zur Grundplatte (1) hinklappbar und wegklappbar ist, wobei weiterhin wenigstens ein Schnellentrastmittel vorgesehen ist, über das die Hemmung der Wickelvorrichtung (Seilscheibe (10)) beseitigbar ist und wobei das Schnellentrastmittel im angeklappten Zustand des Drehverschlusses (2) in Verraststellung blockiert und im weggeklappten Zustand in Entrastrichtung beweglich ist,
**dadurch gekennzeichnet,**
**dass** auf der Grundplatte (1) der Drehverschluß (2) durch Rastmittel befestigbar ist und der Drehverschluß (2) beim Hinklappen zur Grundplatte mit dieser verrastbar bzw. beim Wegklappen von dieser entrastbar ist.

2. Drehverschluß nach Anspruch 1, **dadurch gekennzeichnet, daß** das Scharnier (1.3, 1.4; 3.2, 3.3; 4.1, 4.2) ein im Randbereich des Drehverschlusses (2) vorgesehenes Drehgelenk ist.

3. Drehverschluß nach Anspruch 1 oder 2, **dadurch gekennzeichnet, daß** am Drehverschluß (2) und an der Grundplatte (1) vorgesehene Rastmittel (1.6, 1.7, 3,5) derart angeordnet und ausgebildet sind, daß sie den Drehverschluß (2) im an- bzw. eingeklappten Zustand sicher, jedoch wegklappbar, verrasten.

4. Drehverschluß nach einem der Ansprüche 1 bis 3, **dadurch gekennzeichnet, daß** zwischen dem Drehgriff (13) und der Wickelvorrichtung (Seilscheibe (10)) ein Untersetzungsgetriebe vorgesehen ist.

5. Drehverschluß nach einem der Ansprüche 1 bis 4, **dadurch gekennzeichnet, daß** das Untersetzungsgetriebe eine drehbare, in Getriebestellung arretierte Scheibe (8) mit wenigstens einem Zahn (8.1) oder mit wenigstens einer Nut aufweist und daß das Schnellentrastmittel wenigstens eine dem Zahn bzw. den Zähnen (8.1) zugeordnete Arretiernut oder wenigstens einen dem Zahn bzw. den Zähnen (8.1) oder der Nut bzw. den Nuten der Scheibe (8) zugeordneten Arretierzahn (7.3) aufweist und im arretierten Zustand ein Zahn (8.1) in eine Arretiernut bzw. ein Arretierzahn (7.3) in eine Nut eingreift.

6. Drehverschluß nach einem der Ansprüche 1 bis 5, **dadurch gekennzeichnet, daß** das Getriebe ein Exzentergetriebe ist.

7. Drehverschluß nach einem der Ansprüche 1 bis 5, **dadurch gekennzeichnet, daß** das Getriebe ein Planetengetriebe ist.

8. Drehverschluß nach einem der Ansprüche 1 bis 7, **dadurch gekennzeichnet, daß** die den Drehverschluß (2) im an- bzw. eingeklappten Zustand haltenden Rastmittel (1.6, 1.7, 3,5) auf der dem Gelenk (1.3, 1.4; 3.2, 3.3; 4.1, 4.2) gegenüberliegenden Seite (3.4) des Drehverschlusses (2) und der entsprechenden Seite (1.5) der Grundplatte (1) vorgesehen sind.

9. Drehverschluß nach einem der Ansprüche 1 bis 8, **dadurch gekennzeichnet, daß** auf der dem Gelenk (1.3, 1.4; 3.2, 3.3; 4.1, 4.2) gegenüberliegenden Seite (3.4) des Gehäuseteils (3) des Drehverschlusses (2) eine Grifflasche (5) angeordnet ist.

10. Drehverschluß nach einem der Ansprüche 1 bis 9, **dadurch gekennzeichnet, daß** die Grifflasche (5) mit dem Drehverschluß (2) bzw. mit dem Drehverschlußgehäuse (3) über ein Gelenk (Kralle 5.1 und Haken 5.2) verbunden ist.

11. Drehverschluß nach einem der Ansprüche 1 bis 10, **dadurch gekennzeichnet, daß** das Schnellentrastmittel aus einem Schieber (7), insbesondere aus einem Blechstreifen, besteht, der zwischen der arretierbaren Scheibe (8) und dem Gehäuseteil (3) des Drehverschlusses (2) verschiebbar angeordnet ist.

12. Drehverschluß nach Anspruch 11, **dadurch gekennzeichnet, daß** der Schieber (7) eine in Schieberichtung verlaufende Längsaussparung (7.1), insbesondere ein Langloch, zum Durchtritt eines, insbesondere die Zentralachse (2.1) umgebenden Ansatzes (5.12) aufweist, daß das eine Ende (6.2) des Schiebers (7) durch eine Öffnung (3.10) des Gehäuseteils (3) nach außen ragen kann, daß der Schieber (7) und die arretierbare Scheibe (8) jeweils wenigstens eine einander zugeordnete, insbesondere radial verlaufende, Erhöhung (7.3) in Form eines Zahnes oder einer Nut aufweisen, die derart miteinander in Wirkverbindung treten können, daß der Schieber (7) in Schieberrichtung je nach Stellung der arretierbaren Scheibe (8) verschiebbar ist und die arretierbare Scheibe (8) bei eingeschobenem Schieber (7) arretiert ist.

13. Drehverschluß nach Anspruch 11 oder 12, **dadurch gekennzeichnet, daß** der Schieber (7) im an- bzw. eingeklappten Zustand des Drehverschlusses (2) in der eingeschobenen Stellung verriegelt ist.

14. Drehverschluß nach Anspruch 13, **dadurch gekennzeichnet, daß** an der Grundplatte (1) eine Auflauffläche (1.6.1) vorgesehen ist, an der die Außenkante (7.2) des herausgeschobenen Schiebers (7) beim An- bzw. Einklappen des Drehverschlusses (2) auftrifft und nach innen in die Verriegelungsstellung für die arretierbare Scheibe (8) verschiebbar ist.

15. Drehverschluß nach einem der Ansprüche 12 bis 14, **dadurch gekennzeichnet, daß** das durch die Öffnung (3.10) nach außen ragende Ende (7.2) des Schiebers (7) in Richtung zum Drehgriff (2) umgebogen ist.

## Claims

1. Turn-lock fastener (2) for releasable adjustment and changing of the effective length of at least one tension element (6), especially for shoes, with a winding device which can be actuated via a twist grip (13) which can be actuated around a central axis (2.1) at least in the closing direction, onto which winding device for closing purposes the tension element(s) (6) can be wound and for opening purposes the tension element(s) (6) can be unwound, and with a base plate (1), wherein the turn-lock fastener (2) is retained in the clamping position by self-locking or arresting, wherein the turn-lock fastener (2) and the base plate (1) are hinged to one another via a hinge (1.3, 1.4; 3.2, 3.3; 4.1, 4.2), wherein the turn-lock fastener (2) can be folded in the manner of a flap pivotally toward the base plate (1) and folded away from it, wherein furthermore at least one quick release means is arranged by which the locking of the winding device (pulley (10)) can be released and wherein the quick release means is clamped in the folded-on state of the turn-lock fastener (2) in the clamping position and is movable in the release direction in the folded-away state,
**characterized in that**
the turn-lock fastener (2) can be fastened on the base plate (1) by catch means and the turn-lock fastener (2) is locked with the base plate by folding it to it and is released from it by folding it away from it respectively.

2. Turn-lock fastener according to claim 1, **characterized in that** the hinge (1.3, 1.4; 3.2, 3.3; 4.1, 4.2) is a pivot joint provided in the edge area of the turn-lock fastener (2).

3. Turn-lock fastener according to claim 1 or 2, **characterized in that** the catch means (1.6, 1.7, 3.5) located on the turn-lock fastener (2) and on the base plate (1) are arranged and made such that they lock the turn-lock fastener (2) in the folded-in or folded-on state securely, but with the capacity to be folded away.

4. Turn-lock fastener according to one of claims 1 to 3, **characterized in that** there is a step-down gearing between the twist grip (13) and the winding device (pulley (10)).

5. Turn-lock fastener according to one of claims 1 to 4, **characterized in that** the step-down gearing has a rotary disk (8) which can be locked in the drive position with at least one tooth (8.1) or with at least one groove and wherein the quick release means has at least one locking groove assigned to the tooth or teeth (8.1) or at least one locking tooth (7.3) assigned to the groove or grooves of the disk (8) and in the locked state one tooth (8.1) fits into the locking groove or one locking tooth (7.3) fits into a groove.

6. Turn-lock fastener according to one of claims 1 to 5, **characterized in that** the gear is a cam gear.

7. Turn-lock fastener according to one of claims 1 to 5, **characterized in that** the gear is a planetary gear.

8. Turn-lock fastener according to one of claims 1 to 7, **characterized in that** the catch means (1.6, 1.7. 3.5) which keep the turn-lock fastener (2) in the folded-in or folded-on state are arranged on the side (3.4) of the turn-lock fastener (2) being opposite to the hinge (1.3, 1.4; 3.2, 3.3; 4.1, 4.2) and the corresponding side (1.5) of the base plate (1).

9. Turn-lock fastener according to one of claims 1 to 8, **characterized in that** on the side (3.4) of the housing part (3) of the turn-lock fastener (2), i.e. the side opposite the hinge (1.3, 1.4; 3.2, 3.3; 4.1, 4.2) there is a gripping clip (5).

10. Turn-lock fastener according to one of claims 1 to 9, **characterized in that** the gripping clip (5) is connected to the turn-lock fastener (2) or to the turn-lock fastener housing (3) via a hinge (claw 5.1 and hook 5.2).

11. Turn-lock fastener according to one of claims 1 to 10, **characterized in that** the quick release means consists of a slide (7), especially of a sheet metal strip, which is located to be able to move between the lockable disk (8) and the housing part (3) of the turn-lock fastener (2).

12. Turn-lock fastener according to one of claims 1 to 11, **characterized in that** the slide (7) has a lengthwise recess (7.1) which runs in the sliding direction, especially an elongated hole, for passage of a shoulder (5.12) which surrounds especially the central axis (2.1), wherein one end (6.2) of the slide (7) can project to the outside through the opening (3.10) of the housing part (3), wherein the slide (7) and the lockable disk (8) each have at least one elevation (7.3) which is assigned to one another and which runs especially radially, in the form of a tooth or a groove which can act together to one another such that the slide (7) can be moved in the slide direction, depending on the position of the lockable disk (8), and the lockable disk (8) is locked when the slide (7) is pushed in.

13. Turn-lock fastener according to one of claims 11 or 12, **characterized in that** the slide (7) in the folded-in or folded-on state is locked in the pushed-in position.

14. Turn-lock fastener according to claim 13, **characterized in that** on the base plate (1) is a leading surface (1.6.1.) on which the outside edge (7.2) of the pushed-out slide (7) makes contact when the turn-lock fastener (2) is folded-in or folded-on and can be pushed to the inside into the locked position for the lockable disk (8).

15. Turn-lock fastener according to one of claims 12 to 14 **characterized in that** the end (7.2) of the slide (7), which end projects to the outside through the opening (3.10), is bent in the direction to the twist grip (2).

## Revendications

1. Fermeture rotative (2) pour le réglage amovible et la modification de la longueur efficace d'au moins un élément tendeur (6), notamment pour des chaussures, comprenant un dispositif d'enroulement pouvant être actionné par une poignée rotative (13) autour d'un axe central (2.1) au moins dans la direction de fermeture, sur lequel le ou les éléments tendeurs (6) peuvent être enroulés pour la fermeture ou duquel le ou les éléments tendeurs peuvent être déroulés pour l'ouverture, ainsi qu'une plaque de base (1), dans laquelle
la fermeture rotative (2) est maintenue dans la position tendue par auto-blocage ou verrouillage,
la fermeture rotative (2) et la plaque de base (1) sont reliées l'une à l'autre de façon articulée par une charnière (1.3, 1.4 ; 3.2, 3.3 ; 4.1, 4.2), la fermeture rotative (2) pouvant pivoter comme un clapet (2) vers et depuis la plaque de base (1), avec au moins un moyen de déverrouillage rapide permettant d'annuler le blocage du dispositif d'enroulement (poulie à gorge (10)),
le moyen de déverrouillage rapide bloquant en position de verrouillage lorsque la fermeture rotative (2) est à l'état serré, mais étant mobile en direction de déverrouillage à l'état non serré,
**caractérisée en ce que**
la fermeture rotative (2) peut être fixée à la plaque de base (1) par des moyens de verrouillage et verrouillée avec la plaque de base lorsqu'elle est pivotée vers celle-ci, ou déverrouillée de la plaque de base lorsque qu'elle est pivotée depuis celle-ci.

2. Fermeture rotative selon la revendication 1,
**caractérisée en ce que**
la charnière (1.3, 1.4 ; 3.2, 3.3 ; 4.1, 4.2) est une articulation rotative prévue dans la zone périphérique de la fermeture rotative (2).

3. Fermeture rotative selon la revendications 1 ou 2,
**caractérisée en ce que**
des moyens de verrouillage (1.6, 1.7, 3.5) prévus sur la fermeture rotative (2) et la plaque de base (1) sont configurés pour verrouiller à l'état serré la fermeture rotative (2), de façon sûre mais desserrable.

4. Fermeture rotative selon l'une quelconque des revendications 1 à 3,
**caractérisée en ce qu'**
un démultiplicateur est prévu entre la poignée rotative (13) et le dispositif d'enroulement (poulie à gorge (10)).

5. Fermeture rotative selon l'une quelconque des revendications 1 à 4,
**caractérisée en ce que**
le démultiplicateur présente une poulie (8) rotative bloquée dans la position de démultiplication avec au moins une dent (8.1) ou au moins une rainure, et le moyen de déverrouillage rapide présente une rainure de blocage associée à la dent ou aux dents (8.1) ou au moins une dent de blocage (7.3) associée à la dent ou aux dents (8.1) ou à la rainure ou aux rainures de la poulie, et à l'état bloqué une dent (8.1) s'engage dans une rainure de blocage ou une dent de blocage (7.3) dans une rainure.

6. Fermeture rotative selon l'une quelconque des revendications 1 à 5,
**caractérisée en ce que**
le démultiplicateur est un excentrique.

7. Fermeture rotative selon l'une quelconque des revendications 1 à 5,
**caractérisée en ce que**
le démultiplicateur est un engrenage planétaire.

8. Fermeture rotative selon l'une quelconque des revendications 1 à 7,
**caractérisée en ce que**
les moyens de verrouillage (1.6, 1.7, 3.5) maintenant la fermeture rotative (2) à l'état serré sont prévus sur la face (3.4) de la fermeture rotative (2) opposée à l'articulation (1.3, 1.4 ; 3.2, 3.3 ; 4.1, 4.2) et sur la face (1.5) correspondante de la plaque de base (1).

9. Fermeture rotative selon l'une quelconque des revendications 1 à 8,
**caractérisée en ce qu'**
une languette de saisie (5) est disposée sur la face (3.4) de la partie de boîtier (3) de la fermeture rotative (2) opposée à l'articulation (1.3, 1.4 ; 3.2, 3.3 ; 4.1, 4.2).

10. Fermeture rotative selon l'une quelconque des revendications 1 à 9,
**caractérisée en ce que**
la languette de saisie (5) est reliée par une articulation (griffe 5.1 et crochet 5.2) à la fermeture rotative (2) ou au boîtier de fermeture rotative (3).

11. Fermeture rotative selon l'une quelconque des revendications 1 à 10,
**caractérisée en ce que**
le moyen de déverrouillage rapide est un registre (7), notamment une bande de tôle, disposé mobile entre la poulie (8) blocable et la partie de boîtier (3) de la fermeture rotative (2).

12. Fermeture rotative selon la revendication 11,
**caractérisée en ce que**
le registre (7) présente un évidement longitudinal (7.1), notamment un trou oblong, s'étendant dans la direction de coulissement pour le passage d'un épaulement (5.12) entourant notamment l'axe central (2.1), l'une des extrémités (6.2) du registre (7) peut saillir par une ouverture (3.10) de la partie de boîtier (3) vers l'extérieur, le registre (7) et la poulie (8) blocable présentent respectivement au moins une élévation (7.3) en forme de dent ou d'une rainure associées l'une à l'autre s'étendant en particulier radialement et pouvant entrer en liaison effective l'une avec l'autre de telle sorte que le registre (7) peut coulisser en direction de coulissement en fonction de la position de la poulie (8) être blocable et celle-ci est bloquée lorsque le registre (7) est rentré.

13. Fermeture rotative selon la revendication 11 ou 12,
**caractérisée en ce qu'**
à l'état serré de la fermeture rotative (2), le registre (7) est verrouillé dans la position rentrée.

14. Fermeture rotative selon la revendication 13,
**caractérisée en ce que**
la plaque de base (1), comporte une surface d'arrêt (1.6.1.) laquelle bute l'arête extérieure (7.2) du registre (7) sorti lors du pivotement vers l'intérieur, et qui peut être déplacée vers l'intérieur dans la position de verrouillage pour la poulie (8) blocable.

15. Fermeture rotative selon l'une quelconque des revendications 12 à 14,
**caractérisée en ce que**
l'extrémité (7.2) du registre (7) saillant à travers l'ouverture (3.10) vers l'extérieur est repliée en direction de la poignée rotative (2).
